# EUROPÄISCHE PATENTANMELDUNG

(11) **EP 3 885 517 A1**
(43) Veröffentlichungstag der Anmeldung: **29.09.2021**
(21) Anmeldenummer: 20164981.1
(22) Anmeldetag: 23.03.2020
(51) Int. Cl.: E05D 11/00

(54) **KABELFÜHRUNG ZUR ANORDNUNG ZWISCHEN EINER ZARGE UND EINER TÜR**

(71) Anmelder: dormakaba Deutschland GmbH, 58256 Ennepetal (DE)
(72) Erfinder: Hellwig, Alexander, 58256 Ennepetal (DE)
(74) Vertreter: Balder IP Law, S.L.

(57) **Zusammenfassung**

Die Erfindung betrifft eine Kabelführung (1) zur Anordnung zwischen einer Zarge (101) und einer Tür (102), umfassend einen Zargenabschnitt (3), der zur Befestigung an der Zarge (101) ausgebildet ist, einen Türabschnitt (4), der zur Befestigung an der Tür (102) ausgebildet ist, wobei der Zargenabschnitt (3) und der Türabschnitt (4) jeweils ein Übergangsstück (6) umfasst, wobei die beiden Übergangsstücke (6) zueinander um eine Drehachse (2) drehbar sind und wobei die beiden Übergangsstücke (6) entlang der Drehachse (2) übereinander angeordnet sind, und wobei die beiden Übergangsstücke (6) zur Bildung eines Kabelkanals (8) hohl sind.

## Beschreibung

Die Erfindung betrifft eine Kabelführung, die zwischen einer Zarge und einer Tür angeordnet wird und einen Kabelkanal zum Führen eines Kabels zwischen der Zarge und der Tür bildet. Des Weiteren zeigt die Erfindung eine Türanordnung, umfassend die Kabelführung samt Zarge und Tür.

Bekannte Kabelführungen zwischen Zarge und Tür weisen beispielsweise einen Metallschlauch auf, der in einer Schlaufe von der Zarge zur Tür gelegt ist und in dem das entsprechende Kabel verläuft. Diese Lösung ist zum einen optisch nicht besonders ansprechend und verleitet zum anderen dazu, an der freihängenden Schlaufe zu ziehen, was zu einer Beschädigung führen kann.

Es ist Aufgabe vorliegender Erfindung, eine Kabelführung zur Anordnung zwischen einer Zarge und einer Tür anzugeben, die bei einfachem Aufbau und kostengünstiger Herstellung eine möglichst sichere Führung eines Kabels ermöglicht.

Die Lösung der Aufgabe erfolgt durch die Merkmale der unabhängigen Ansprüche. Die abhängigen Ansprüche haben vorteilhafte Ausgestaltungen der Erfindung zum Gegenstand.

Die Aufgabe wird durch eine Kabelführung gelöst, die zwischen einer Zarge und einer Tür angeordnet werden kann. Die Kabelführung befindet sich dabei an der hinteren Nebenschließkante, also an dem Bereich der Türbänder. Die Türbänder können auch als Türscharniere bezeichnet werden.

Die Kabelführung umfasst einen Zargenabschnitt und einen Türabschnitt. Der Zargenabschnitt ist zur Befestigung an der Zarge ausgebildet. Der Türabschnitt ist zur Befestigung an der Tür ausgebildet. Diese beiden Abschnitte können im Wesentlichen gleich ausgestaltet sein. Die Befestigung an der Zarge sowie an der Tür kann beispielsweise durch Anschrauben oder auch Ankleben erfolgen.

Beide Abschnitte, sowohl der Zargenabschnitt als auch der Türabschnitt, weisen jeweils ein Übergangsstück auf. Die beiden Übergangsstücke sind relativ zueinander drehbar. Diese Drehung erfolgt dabei um eine Drehachse. Wie noch im Rahmen der erfindungsgemäßen Türanordnung beschrieben wird, steht diese Drehachse parallel, insbesondere koaxial zur Türdrehachse, die durch die Türbänder definiert ist.

Die beiden zueinander drehbaren Übergangsstücke sind entlang der Drehachse übereinander angeordnet. Des Weiteren sind die beiden Übergangsstücke zur Bildung eines Kabelkanals hohl ausgebildet. Im Inneren der beiden Übergangsstücke kann somit das Kabel verlaufen und wird so von der Zarge zur Tür bzw. von der Tür zur Zarge geführt.

Somit kann vorgesehen sein, dass die Kabelführung wenigstens ein Kabel zur Verbindung der Zarge mit der Tür aufweist. Hierdurch wird erreicht, dass eine elektrisch leitende Verbindung zwischen elektrischen Einrichtungen der Tür und der Zarge auf einfache Weise herstellbar ist.

Der Einfachheit halber wird hier von einem Kabel gesprochen. Dabei kann es sich auch um einen Kabelstrang und/oder um einen Lichtleiter handeln. Das Kabel wird an der Türanlage zur Stromübertragung und/oder Datenübertragung verwendet. Insbesondere dient das Kabel zur Ansteuerung und/oder Stromversorgung eines Türbetätigers, der sich an der Tür befindet. Mit "Tür" wird im Rahmen vorliegender Erfindung insbesondere das Türblatt bezeichnet.

Durch die erfindungsgemäße Verwendung der beiden übereinander angeordneten und zueinander drehbaren Übergangsstücke und durch die Bildung des Kabelkanals im Inneren der hohlen Übergangsstücke ergibt sich eine scharnierartige Erscheinung der Kabelführung. Dabei ist bevorzugt definiert, dass die Kabelführung als ein die Türe nicht-tragendes, lediglich kabelführendes Bauteil ausgebildet ist. Die Kabelführung ist also insbesondere nicht dazu gedacht, die Türe teilweise oder vollständig zu tragen. Vielmehr ist die Kabelführung lediglich in ihrer Erscheinung wie ein Scharnier ausgebildet, erfüllt tatsächlich aber lediglich die kabelführende Funktion. Dadurch ergibt sich ein sehr gefälliger optischer Eindruck, da die Kabelführung neben den Türbändern nicht weiter auffällt. Darüber hinaus verleitet diese Ausgestaltung der Kabelführung auch nicht zu Manipulation oder zu Vandalismus, beispielsweise durch Ziehen an der Kabelführung.

In bevorzugter Ausgestaltung ist vorgesehen, dass die beiden Übergangsstücke an ihren zueinander gewandten Stirnseiten zur Bildung eines vertikalen Abschnitts des Kabelkanals jeweils eine Stirnseitenöffnung aufweisen. So ist bevorzugt vorgesehen, dass das obere Übergangsstück an seiner unteren Stirnseite und das untere Übergangsstück an seiner oberen Stirnseite eine Stirnseitenöffnung aufweist. Dadurch kann das Kabel von dem hohlen oberen Übergangsstück in das hohle untere Übergangsstück geführt werden, wodurch sich ein vertikaler Abschnitt des Kabelkanals ergibt.

Ferner kann in dem vertikalen Abschnitt das Kabel spiralförmig angeordnet sein. Hierdurch wird erreicht, dass bei einer Rotation der Übergangsstücke relativ zueinander, das Kabel nur geringen Belastungen ausgesetzt wird.

Darüber hinaus ist bevorzugt vorgesehen, dass die beiden Übergangsstücke jeweils eine Seitenöffnung aufweisen. Die Seitenöffnung dient jeweils zur Bildung eines ersten horizontalen Abschnitts des Kabelkanals.

Insbesondere ist vorgesehen, dass die beiden Übergangsstücke jeweils einen hohlen zylindrischen Bereich aufweisen, wobei die zylindrischen Bereiche entlang der Drehachse übereinander angeordnet sind. An diesen zylindrischen Bereichen befinden sich die Stirnseitenöffnungen, die zueinander gewandt sind. Die zylindrischen Bereiche der beiden Übergangsstücke müssen nicht zwangsläufig einen runden Querschnitt aufweisen, sondern können beispielsweise auch oval oder mehreckig sein. Entscheidend ist, dass durch die zylindrischen Bereiche zwei Bestandteile gebildet sind, die übereinander angeordnet sind, zueinander drehbar sind und somit das Erscheinungsbild eines Scharniers erzeugen.

Neben dem hohlen zylindrischen Bereich weist jedes Übergangsstück vorzugsweise jeweils einen hohlen tangentialen Bereich auf. Der hohle tangentiale Bereich mündet vorzugsweise in den hohlen zylindrischen Bereich.

Insbesondere sind die Übergangsstücke jeweils einteilige Bauteile, insbesondere aus Kunststoff.

Die beiden Übergangsstücke sind entweder miteinander drehbar verbunden oder sind mit sehr kleinem Abstand, insbesondere kleiner 5 mm, übereinander angeordnet. In beiden Fällen ergibt sich das optische Erscheinungsbild eines Scharniers. Die beiden Übergangsstücke können dabei direkt miteinander verbunden, insbesondere ineinander gesteckt sein, oder beispielsweise durch einen Verbindungsring miteinander verbunden sein.

Insbesondere ist vorgesehen, dass auch bei einer Verbindung der beiden Übergangsstücke miteinander die Kabelführung zu keiner Kraftübertragung, insbesondere zu keiner Kraftübertragung parallel zur Drehachse ausgebildet ist; so dass lediglich das optische Erscheinungsbild eines Scharniers aber in keiner Weise dessen tragende Funktion erfüllt ist.

In bevorzugter Ausführung ist vorgesehen, dass der Zargenabschnitt eine Befestigungsanordnung umfasst und/oder dass der Türabschnitt eine Befestigungsanordnung umfasst. Die jeweiligen Befestigungsanordnungen sind an der Zarge bzw. der Tür befestigbar und tragen das zugehörige Übergangsstück.

Im Folgenden wird meist nur eine Befestigungsanordnung beschrieben. Dabei ist stets vorgesehen, dass sowohl zargen- als auch türseitig eine derartige Befestigungsanordnung vorgesehen sein kann.

Die Befestigungsanordnung ist zur Bildung eines zweiten horizontalen Abschnitts des Kabelkanals vorzugsweise hohl. Der gesamte Kabelkanal, bei Verwendung einer zargen- und einer türseitigen Befestigungsanordnung weist somit vorzugsweise folgende Abschnitte auf:
Ein zweiter horizontaler Abschnitt in der zargenseitigen Befestigungsanordnung geht über in einen ersten horizontalen Abschnitt am tangentialen Bereich des einen Übergangsstücks. Dieser erste horizontale Abschnitt geht innerhalb des zargenseitigen Übergangsstücks in den vertikalen Abschnitt über. Der vertikale Abschnitt des Kabelkanals erstreckt sich im zylindrischen Bereich des zargenseitigen Übergangsstücks bis in den zylindrischen Bereich des türseitigen Übergangsstücks. Im türseitigen Übergangsstück geht der Kabelkanal über in den ersten horizontalen Abschnitt im tangentialen Bereich des türseitigen Übergangsstücks. Dieser erste horizontale Abschnitt wiederum geht in einen zweiten horizontalen Abschnitt in der Befestigungsanordnung in der Tür über.

Der tangentiale Bereich des jeweiligen Übergangsstücks steht vorzugsweise rechtwinklig zum zweiten horizontalen Abschnitt des Kabelkanals in der entsprechenden Befestigungsanordnung. Dementsprechend stehen die zweiten horizontalen Abschnitte senkrecht zu den ersten horizontalen Abschnitten des Kabelkanals. Der vertikale Abschnitt des Kabelkanals wiederum steht parallel, insbesondere koaxial, zur Drehachse.

In bevorzugter Ausführung ist vorgesehen, dass das Übergangsstück senkrecht zur Drehachse relativ zur Befestigungsanordnung längenverstellbar ist. Diese Längenverstellung erstreckt sich insbesondere parallel zum ersten horizontalen Abschnitt des Kabelkanals. Besonders bevorzugt sind beide der Übergangsstücke jeweils zur zugehörigen Befestigungsanordnung längenverstellbar.

Durch diese Längenverstellung kann die Drehachse der Kabelführung koaxial zur Türdrehachse der Türanordnung bzw. der Türbänder ausgerichtet werden.

Insbesondere ist für diese Längenverstellung vorgesehen, dass die Befestigungsanordnung einen Steckabschnitt aufweist, der mit dem Übergangsstück, insbesondere dem tangentialen Bereich des Übergangsstücks, längenverstellbar zusammengesteckt ist. Besonders bevorzugt ist dieser Steckabschnitt durch ein L-förmiges Bauteil (L-Stück) des Befestigungsabschnitts gebildet.

Besonders bevorzugt ist vorgesehen, dass die Längenverstellung zwischen Übergangsstück und Befestigungsanordnungen an mehreren Positionen einrastbar ist. Entsprechend weist entweder das Übergangsstück oder der Steckabschnitt mehrere hintereinander angeordnete Rastlöcher oder Rastnasen auf.

Besonders bevorzugt steckt der tangentiale Bereich des Übergangsstücks auf dem Steckabschnitt der Befestigungsanordnung und deckt dabei den Steckabschnitt zumindest teilweise ab.

Des Weiteren ist bevorzugt vorgesehen, dass die beiden Übergangsstücke parallel zur Drehachse relativ zueinander höhenverstellbar sind. Insbesondere ist hierzu vorgesehen, dass das jeweilige Übergangsstück nicht relativ zu seiner Befestigungsanordnung, sondern relativ zum anderen Übergangsstück höhenverstellbar ist. Unter Höhenverstellung wird hier die Verstellung parallel zur Drehachse bezeichnet.

In bevorzugter Ausgestaltung sind die beiden Übergangsstücke mittels eines Verbindungsrings verbunden. Entsprechend verläuft dann der vertikale Abschnitt des Kabelkanals durch den Verbindungsring. Bei Verwendung des Verbindungsrings stecken die beiden Übergangsstücke mit ihren jeweiligen Stirnseitenöffnungen insbesondere auf dem Verbindungsring.

Die o.g. Höhenverstellung zwischen den beiden Übergangsstücken kann so ausgestaltet sein, dass die beiden Übergangsstücke minimal voneinander beabstandet sind und im Rahmen dieses minimalen Abstandes eine Höhenverstellung erfolgen kann. Des Weiteren können die beiden Übergangsstücke direkt ineinandergesteckt sein, wobei diese Steckverbindung in Höhenrichtung verschiebbar ist. Des Weiteren ist es möglich, dass zumindest eines der beiden Übergangsstücke relativ zum Verbindungsring zur Höhenverstellung verschiebbar ist.

Die Erfindung umfasst ferner eine Türanordnung mit Zarge und Tür. Die Tür ist über Türbänder an der Zarge drehbar befestigt. Entsprechend ist die Tür um eine Türachse drehbar. Die Türanordnung umfasst ferner die oben beschriebene Kabelführung. Die Drehachse der Kabelführung ist dabei parallel zur Türdrehachse angeordnet. Insbesondere stehen diese beiden Drehachsen koaxial zueinander.

Der Zargenabschnitt, insbesondere mit der zugehörigen Befestigungsanordnung, ist an der Zarge befestigt. Der Türabschnitt, insbesondere mit der zugehörigen Befestigungsanordnung, ist an der Tür befestigt.

Im Inneren der Kabelführung ist vorzugsweise ein Kabel entlang des beschriebenen Kabelkanals geführt, so dass eine Stromübertragung und/oder Datenübertragung zwischen Tür und Zarge möglich ist.

Die Erfindung wird nun anhand eines Ausführungsbeispiels näher beschrieben. Dabei zeigen:
- Fig. 1: eine erfindungsgemäße Türanordnung mit erfindungsgemäßer Kabelführung gemäß einem Ausführungsbeispiel,
- Fig. 2: die erfindungsgemäße Kabelführung gemäß dem Ausführungsbeispiel in einer Vorderansicht,
- Fig. 3: die erfindungsgemäße Kabelführung gemäß dem Ausführungsbeispiel in einer Rückansicht,
- Fig. 4: ein Detail der erfindungsgemäßen Kabelführung gemäß dem Ausführungsbeispiel,
- Fig. 5: eine Schnittansicht eines Details der erfindungsgemäßen Kabelführung gemäß dem Ausführungsbeispiel,
- Fig. 6: eine Explosionsdarstellung eines Details der erfindungsgemäßen Kabelführung gemäß dem Ausführungsbeispiel, und
- Fig. 7: ein Detail der erfindungsgemäßen Kabelführung gemäß dem Ausführungsbeispiel.

Im Folgenden wird eine Kabelführung 1 sowie eine Türanordnung 100 mit der Kabelführung 1 im Detail beschrieben. Dabei wird, soweit nicht im Detail anders erwähnt, stets auf alle Figuren 1 bis 7 Bezug genommen.

Gemäß Fig. 1 umfasst die Türanordnung 1 eine Zarge 101, in der eine Tür 102 über zwei Türbänder 106 drehbar aufgehängt ist. Die Tür 102 ist um eine Türdrehachse 105 relativ zur Zarge 101 drehbar. Im gezeigten Beispiel befindet sich auf der Tür 102 ein Türbetätiger 103. An der Zarge 101 befindet sich eine Gleitschiene 104. Der Türbetätiger 103, beispielsweise mit einem motorischen Antrieb, ist über eine Stange mit der Gleitschiene 104 verbunden.

Ferner zeigt Fig. 1 die Position der Kabelführung 1 an der Nebenschließkante im Bereich der Türdrehachse 105. Durch diese Kabelführung 1 kann ein Kabel 7 beispielsweise zum Türbetätiger 103 geführt sein.

Gemäß den Fig. 1 und 2 umfasst die Kabelführung 1 einen Zargenabschnitt 3 und einen Türabschnitt 4. Die beiden Abschnitte 3, 4 weisen jeweils eine Befestigungsanordnung 5 auf. Die Befestigungsanordnung 5 des Zargenabschnitts 3 ist an der Zarge 101 befestigt. Die Befestigungsanordnung 5 des Türabschnitts 4 ist an der Tür 102 befestigt.

Des Weiteren umfasst der Zargenabschnitt 3 ein Übergangsstück 6. Ebenso weist der Türabschnitt 4 ein Übergangsstück 6 auf. Die beiden Übergangsstücke 6 sind im gezeigten Ausführungsbeispiel baugleich, insbesondere als Gleichteile, ausgestaltet.

Bei der Darstellung in Fig. 4 sind die beiden Übergangsstücke 6 ausgeblendet. Fig. 5 zeigt einen Schnitt durch die beiden Übergangsstücke 6.

Fig. 4 zeigt, dass in dem vertikalen Abschnitt das Kabel 7 spiralförmig angeordnet ist. Hierdurch wird erreicht, dass bei einer Rotation der Übergangsstücke 6 relativ zueinander, das Kabel 7 nur geringen Belastungen ausgesetzt wird.

Über das in den Fig. 2 bis 4 gezeigte Kabel 7 kann eine elektrisch leitende Verbindung zwischen elektrischen Einrichtungen der Tür 102 und der Zarge 102 auf einfache Weise hergestellt werden. Über diese elektrisch leitende Verbindung können Energie und/oder Daten übertragen werden.

Die Fig. 2 bis 5 verdeutlichen, dass die beiden Abschnitte 3, 5, insbesondere die beiden Übergangsstücke 6, zueinander um eine Drehachse 2 drehbar sind. Diese Drehachse 2 fällt insbesondere mit der Türdrehachse 105 zusammen.

Im Inneren der Kabelführung 1 verläuft das Kabel 7 entlang eines gestrichelt dargestellten Kabelkanals 8.

Jedes der beiden Übergangsstücke 6 weist einen zylindrischen Bereich 20 einteilig gefertigt mit einem tangentialen Bereich 21 auf. Das gesamte Übergangsstück 6 ist hohl, so dass der hohle tangentiale Bereich 21 tangential in den hohlen zylindrischen Bereich 20 übergeht.

Einander zugewandte Seiten der zylindrischen Bereiche 20 weisen Stirnseitenöffnungen 22 auf, so dass der Hohlraum in dem einen zylindrischen Bereich 20 unmittelbar in den Hohlraum im anderen zylindrischen Bereich 20 übergeht. Insbesondere die Fig. 4 und 5 verdeutlichen, dass die beiden Übergangsbereiche 6 mittels eines Verbindungsrings 24 ineinandergesteckt sind. Jedes der Übergangsstücke 6 weist eine Nut/Feder-Verbindung mit dem Verbindungsring 24 auf.

In alternativer, nicht dargestellter Ausführung ist zumindest eines der Übergangsstücke 6 nicht über eine Nut/Feder-Verbindung mit dem Verbindungsring 24 verbunden, so dass die beiden Übergangsstücke 6 relativ zueinander parallel zur Drehachse 2 höhenverstellbar sind.

Die beiden tangentialen Bereiche 21 weisen an ihrer außenliegenden Seite jeweils eine Seitenöffnung 23 auf, durch die der Kabelkanal 8 führt.

Die beiden Befestigungsanordnungen 5 des Zargenabschnitts 3 bzw. Türabschnitts 4 unterscheiden sich im Wesentlichen nur durch ihre Länge. Beide Befestigungsabschnitte 5 weisen jeweils einen oder mehrere Sockel 12 auf. Diese Sockel 12 werden mit der Zarge 101 bzw. Tür 102 verbunden, beispielsweise angeschraubt oder angeklebt. Auf den zumindest einen Sockel 12 ist eine Abdeckung 13 aufgesteckt, so dass sich zwischen Sockel 12 und Abdeckung 13 der Kabelkanal 8 ergibt.

Beide Befestigungsanordnungen 5 weisen ein L-Stück 14 auf. Dieses L-Stück 14 erstreckt sich mit einem Steckabschnitt 15 in Richtung des Übergangsstücks 6. Der tangentiale Bereich 21 mit seiner Seitenöffnung 23 ist auf den Steckabschnitt 15 des L-Stücks 14 aufgesteckt. Dadurch ist das entsprechende Übergangsstück 6 mit der zugehörigen Befestigungsanordnung 5 verbunden.

Die Verbindung zwischen Übergangsstück 6 und Steckabschnitt 15 ist längenverstellbar. Im gezeigten Ausführungsbeispiel weist das jeweilige L-Stück 14 am Steckabschnitt 15 mehrere Rastlöcher 16 auf. Dies ist insbesondere in der Explosionsdarstellung in Fig. 6 gezeigt.

Zugehörig zu den Rastlöchern 16 ist in jedem der Übergangsstücke 6 eine Rastnase 17 vorgesehen.

Durch die hier beschriebene Ausgestaltung der Kabelführung ergibt sich folgender Verlauf des Kabelkanals 8: Der Kabelkanal 8 weist in jedem der Befestigungsanordnungen 5 jeweils einen zweiten horizontalen Abschnitt 11 auf. Die zweiten horizontalen Abschnitte 11 gehen in erste horizontale Abschnitte 10 über, die durch die tangentialen Bereiche 21 der Übergangsstücke 6 verlaufen. Im Inneren der beiden Übergangsstücke 6 ist ein vertikaler Abschnitt 9 des Kabelkanals 6 gebildet, der sich durch die beiden Stirnseitenöffnungen 22 der beiden zylindrischen Bereiche 20 der beiden Übergangsstücke 6 erstreckt.

### Bezugszeichenliste

- 1: Kabelführung
- 2: Drehachse
- 3: Zargenabschnitt
- 4: Türabschnitt
- 5: Befestigungsanordnung
- 6: Übergangsstück
- 7: Kabel
- 8: Kabelkanal
- 9: vertikaler Abschnitt
- 10: erster horizontaler Abschnitt
- 11: zweiter horizontaler Abschnitt
- 12: Sockel
- 13: Abdeckung
- 14: L-Stück
- 15: Steckabschnitt
- 16: Rastlöcher
- 17: Rastnase
- 20: zylindrischer Bereich
- 21: tangentialer Bereich
- 22: Stirnseitenöffnungen
- 23: Seitenöffnungen
- 24: Verbindungsring
- 100: Türanordnung
- 101: Zarge
- 102: Tür
- 103: Türbetätiger
- 104: Gleitschiene
- 105: Türdrehachse
- 106: Türbänder

## Patentansprüche

1. Kabelführung (1) zur Anordnung zwischen einer Zarge (101) und einer Tür (102), umfassend
• einen Zargenabschnitt (3), der zur Befestigung an der Zarge (101) ausgebildet ist, und
• einen Türabschnitt (4), der zur Befestigung an der Tür (102) ausgebildet ist,
• wobei der Zargenabschnitt (3) und der Türabschnitt (4) jeweils ein Übergangsstück (6) umfasst,
• wobei die beiden Übergangsstücke (6) zueinander um eine Drehachse (2) drehbar sind und wobei die beiden Übergangsstücke (6) entlang der Drehachse (2) übereinander angeordnet sind,
• und wobei die beiden Übergangsstücke (6) zur Bildung eines Kabelkanals (8) hohl sind.

2. Kabelführung nach Anspruch 1, wobei die beiden Übergangsstücke (6) an ihren zueinander gewandten Stirnseiten zur Bildung eines vertikalen Abschnitts (9) des Kabelkanals (8) jeweils eine Stirnseitenöffnung (22) aufweisen.

3. Kabelführung nach einem der vorhergehenden Ansprüche, wobei die beiden Übergangsstücke (6) zur Bildung erster horizontaler Abschnitte (10) des Kabelkanals (8) jeweils eine Seitenöffnung (23) aufweisen.

4. Kabelführung nach einem der vorhergehenden Ansprüche, wobei die beiden Übergangsstücke (6) drehbar miteinander verbunden sind.

5. Kabelführung nach einem der vorhergehenden Ansprüche, wobei die beiden Übergangsstücke (6) jeweils einen hohlen zylindrischen Bereich (20) aufweisen, und wobei die zylindrischen Bereiche (20) entlang der Drehachse (2) übereinander angeordnet sind.

6. Kabelführung nach einem der vorhergehenden Ansprüche, wobei die beiden Übergangsstücke (6) jeweils einen hohlen tangentialen Bereich (21) aufweisen, und wobei der hohle tangentiale Bereich (21) tangential in den hohlen zylindrischen Bereich (20) mündet.

7. Kabelführung nach einem der vorhergehenden Ansprüche, ausgebildet als die Türe nicht-tragendes, lediglich kabelführendes Bauteil.

8. Kabelführung nach einem der vorhergehenden Ansprüche, wobei der Zargenabschnitt (3) eine Befestigungsanordnung (5) umfasst, die an der Zarge (101) befestigbar ist und das zargenseitige Übergangsstück (6) trägt und/oder der Türabschnitt (4) eine Befestigungsanordnung (5) umfasst, die an der Tür (102) befestigbar ist und das türseitige Übergangsstück (6) trägt.

9. Kabelführung nach den Ansprüchen 3 und 8, wobei die Befestigungsanordnung (5) zur Bildung eines zweiten horizontalen Abschnitts (11) des Kabelkanals (8) hohl ist, wobei der zweite horizontale Abschnitt (11) senkrecht zum ersten horizontalen Abschnitt (10) steht.

10. Kabelführung nach einem der vorhergehenden Ansprüche, wobei das Übergangsstück (6) senkrecht zur Drehachse (2) relativ zur Befestigungsanordnung (5) längenverstellbar ist.

11. Kabelführung nach Anspruch 10, wobei die Befestigungsanordnung (5) einen Steckabschnitt (15) aufweist, der mit dem Übergangsstück (6), insbesondere dem tangentialen Bereich (21), längenverstellbar zusammengesteckt ist.

12. Kabelführung nach einem der vorhergehenden Ansprüche, wobei die beiden Übergangsstücke (6) parallel zur Drehachse (2) relativ zueinander höhenverstellbar sind.

13. Kabelführung nach einem der vorhergehenden Ansprüche, wobei die beiden Übergangsstücke (6) mittels eines Verbindungsrings (24) verbunden sind.

14. Kabelführung nach einem der vorhergehenden Ansprüche, wobei die Kabelführung (1) wenigstens ein Kabel (7) zur Verbindung der Zarge (101) mit der Tür (102) aufweist.

15. Türanordnung (100) umfassend eine Zarge (101) und eine Tür (102), wobei die Tür (102) über Türbänder (106) um eine Türdrehachse (105) drehbar mit der Zarge (101) verbunden, und eine zusätzlich zu den Türbändern (106) montierte Kabelführung (1) nach einem der vorhergehenden Ansprüche, wobei die Drehachse (2) der Kabelführung (1) parallel, insbesondere koaxial, zur Türdrehachse (105) steht.
